# FASCICULE DE BREVET EUROPEEN

(11) **EP 0 069 660 B1**
(45) Date de publication et mention de la délivrance du brevet: **23.10.1985**
(21) Numéro de dépôt: 82401239.7
(22) Date de dépôt: 01.07.1982
(51) Int. Cl.: B65F 7/00

(54) **Véhicule de lavage de conteneurs, notamment de conteneurs pour la collecte mecanisée d'ordures ménageres**
Müllbehälter-Waschfahrzeug
Vehicle for washing refuse receptacles

(30) Priorité: 01.07.1981 FR 8112967
(43) Date de publication de la demande: 12.01.1983
(62) Demande divisionnaire de: 84113771.4
(73) Titulaire: SOCIETE D'ETUDES PETROLIERES Société Anonyme dite:, F-92210 Saint-Cloud (FR); COMPAGNIE PLASTIC OMNIUM Société Anonyme dite:, 69342 Lyon (FR)
(72) Inventeur: Chicher, Pierre, F-78500 Sartrouville (FR); Mitchell, Eric, F-92210 Saint-Cloud (FR)
(74) Mandataire: Nony, Michel

## Description

La présente invention est relative à un véhicule de lavage de conteneurs, notamment de conteneurs pour la collecte mécanisée d'ordures ménagères.

On constate à l'heure actuelle un développement important de la collecte mécanisée des ordures ménagères au cours de laquelle les conteneurs, sous forme de bacs roulants sont pris en charge par des moyens de préhension frontale, ventrale ou latérale montés à l'arrière d'un véhicule de collecte, soulevés, et basculés de façon à déverser leur contenu dans le véhicule de collecte, puis reposés. De tels conteneurs ou bacs roulants existent en un certain nombre de dimensions standardisées s'échelonnant d'une contenance de 110 litres à une contenance de 1300 litres.

Pour des raisons d'aspect et d'hygiène il est nécessaire d'assurer l'entretien de ces conteneurs. Traditionnellement cet entretien était laissé à l'initiative des gardiens d'immeubles et le lavage s'effectuait à l'aide d'un jet d'eau.

On a déjà par ailleurs proposé pour assurer cet entretien (demande de brevet allemand DE-A-2 736 208) un véhicule comportant des têtes de lavage alimentées en liquide de lavage, notamment en eau, sous pression, le véhicule comportant à cet effet un réservoir d'eau et des moyens pour alimenter lesdites têtes en eau sous pression.

De tels véhicules ne donnent pas satisfaction car ils sont habituellement une source de nuisances par suite de nombreuses projections d'eau de lavage, du fait de la difficulté de rendre étanche l'ouverture d'introduction des conteneurs. En outre ces véhicules sont d'un encombrement important ne leur permettant souvent pas d'accéder en milieu urbain à certaines voies de faible largeur ou encombrées de voitures en stationnement.

La présente invention se propose de réaliser un véhicule de lavage de conteneurs évitant les inconvénients des véhicules actuellement connus, permettant un lavage rapide et complet des conteneurs tout en étant d'une conception simple et économique autorisant son emploi par un personnel peu qualifié, n'entraînant pas de nuisances en cours d'utilisation et étant en outre d'un encombrement réduit. Par conteneurs au sens de l'invention on entend tous les récipients susceptibles de recevoir des déchets industriels, ménagers ou publics, notamment les conteneurs de collecte mentionnés précédemment et les corbeilles à détritus. Le véhicule de lavage de conteneurs, notamment de conteneurs pour collecte mécanisée d'ordures ménagères selon l'invention est du type comportant un réservoir d'eau, des têtes de lavage alimentées en liquide de lavage, notamment en eau sous pression, disposées dans un caisson de lavage comportant à l'arrière du véhicule une ouverture d'introduction de conteneurs, des moyens de chargement pour introduire les conteneurs à l'intérieur dudit caisson à travers ladite ouverture et des moyens pour fermer ladite ouverture, et est caractérisé par le fait que les moyens de chargement sont constitués par une structure en forme de benne, faisant office de porte de fermeture de l'ouverture d'introduction des conteneurs dans le caisson, que ladite porte est solidaire de deux bras latéraux pivotant sous l'action d'un mécanisme à vérins rotatifs monté à une extrémité desdits bras, ladite porte étant susceptible de pivoter entre une position basse dans laquelle sa paroi de fond se trouve sensiblement horizontale au voisinage immédiat du sol et une position haute dans laquelle ladite porte s'applique en correspondance de forme sur le pourtour de l'ouverture de chargement du caisson de lavage, et que des moyens sont prévus pour immobiliser les conteneurs sur ladite porte pendant les phases de chargement, de lavage et de déchargement des conteneurs.

La face de contact avec le sol du fond de la porte de chargement est avantageusement munie de patins d'appui au sol.

Dans un mode de réalisation préféré, la porte de chargement est articulée sur lesdits bras au voisinage de leur extrémité opposée à celle liée au mécanisme de pivotement par rapport au châssis du véhicule. Des moyens élastiques sont avantageusement prévus sur lesdits bras pour permettre une application correcte de la face inférieure de la porte de chargement sur le sol quelles qui soient les inégalités de celui-ci, ces moyens étant de préférence des butées élastiques portées par une pièce d'extrémité solidaire de la porte et entourant un coin disposé longitudinalement sur chacun desdits bras, et s'élargissant en direction de l'articulation de la porte de chargement sur lesdits bras.

La paroi de fond de la porte en forme de benne comporte avantageusement sur sa face supérieure des rails de guidage dans lesquels peuvent s'engager les roulettes des conteneurs, des butées d'extrémité étant prévues pour un appui frontal des roulettes lorsque la position voulue du conteneur sur la paroi de fond de la porte de chargement est obtenue.

Avantageusement il est prévu quatre rails parallèles permettant la réception simultanée de deux conteneurs sur ladite porte en forme de benne pour leur chargement et leur lavage.

Ainsi grâce à l'invention il est possible de charger et de laver simultanément deux conteneurs identiques ou différents, de contenance par exemple de 120, 240 et 330 litres.

Pour les conteneurs de plus grande contenance, tels que ceux de 660, 750, 1100 et 1300 litres, un seul conteneur à la fois est chargé et lavé.

Pour maintenir le ou les conteneurs à charger sur la porte en forme de benne servant de moyen de chargement, on prévoit selon l'invention deux potences télescopiques, actionnables séparément ou simultanément comprenant chacune un montant sensiblement perpendiculaire à la paroi de fond de la porte de chargement comportant une coulisse mobile sous l'action d'un vérin intégré et une traverse supérieure parallèle à ladite paroi de fond et munie de butées inférieures élastiques susceptibles de s'appliquer par le haut sur un conteneur amené et positionné sur la porte de chargement lorsque celle-ci est en position ouverte au voisinage du sol.

Naturellement les deux potences sont actionnées si l'on désire charger et laver simultanément deux conteneurs, ou un conteneur de grande contenance, l'une seulement des potences pouvant être utilisée dans le cas du chargement et du lavage d'un seul conteneur de faible contenance.

Pour assurer une fermeture étanche du caisson pendant le lavage un joint d'étanchéïté périphérique est réalisé sur le pourtour de l'ouverture de chargement et la porte de chargement est verrouillée sur le caisson à l'aide d'un mécanisme de verrouillage à vérin monté sur la face extérieure du caisson.

Pour réduire notablement les dimension du réservoir d'eau de lavage, il est avantageux de prévoir dans le véhicule selon l'invention un circuit de recyclage de l'eau de lavage, comportant des moyens de décantation et de filtration.

Avantageusement il est prévu dans ce circuit un et de préférence plusieurs bacs de décantation successifs, des trappes de nettoyage étant prévues pour l'évacuation des détritus accumulés dans le ou les bacs de décantation.

L'eau sortant du ou des bacs de décantation est avantageusement reprise par une pompe de relevage et amenée à un séparateur assurant un nettoyage par circulation d'eau puis à un filtre auto-nettoyant permettant le nettoyage par de l'air ou de l'eau circulant à contre-courant. Les résidus de séparation et de filtration sont également amenés dans des bacs munis de trappes d'accès. L'eau ainsi décantée et filtrée est ramenée au réservoir d'où elle est reprise pour alimenter les têtes de lavage par une pompe, en particulier une pompe à pistons haute-pression. Cette pompe à pistons haute-pression, notamment à une pression de 50 bars, est entraînée à partir de la prise de force du véhicule par un système conventionnel à poulies et courroies, une sécurité supplémentaire pouvant être prévue sous le forme d'un embrayage n'autorisant la rotation de la pompe qu'à l'arrêt du véhicule et à régime constant.

Pour assurer un meilleur lavage intérieur et extérieur des conteneurs, il est avantageux que certaines ou toutes les têtes de lavage comportent plusieurs jets et soient rotatives, la rotation des têtes étant assurée par la pression de l'eau ou par un moteur pneumatique actionné par un groupe compresseur d'air entraîné par la prise de force du véhicule, ce dernier comportant un réservoir d'air comprimé.

Le véhicule comporte également un réservoir de fluide hydraulique de commande pour l'alimentation d'une pompe à huile destinée à entraîner les vérins rotatifs de commande du pivotement de la porte de chargement.

Le lavage peut s'effectuer à l'eau froide avec de préférence adjonction d'additifs détergent, bactéricide, déodorant et colorant ou encore à l'eau chaude avec ou sans additif. Lorsque de l'eau chaude doit être utilisée on prévoit une installation de chauffage, avantageusement composée d'une chaudière et d'un échangeur, et d'un bon calorifugeage.

D'autres avantages et caractéristiques de l'invention seront mis en évidence dans la suite de la description suivante donnée à titre d'exemple nullement limitatif d'un mode de réalisation en se référant au dessin annexé dans lequel:
- la figure 1 est une vue en élévation latérale schématique de gauche du véhicule selon l'invention illustrant le chargement d'un conteneur,
- la figure 2 est une vue en élévation latérale schématique de droite du véhicule selon l'invention, la porte de chargement étant fermée,
- la figure 3 est une vue arrière schématique illustrant des détails des moyens d'immobilisation des conteneurs sur la porte de chargement,
- la figure 4 est une vue en élévation latérale schématique agrandie de la porte de chargement, et
- la figure 5 est un schéma de principe du circuit de recyclage de l'eau de lavage.

On se réfère maintenant au dessin qui représente schématiquement le véhicule selon l'invention n'illustrant que les caractéristiques essentielles nécessaires pour comprendre l'invention.

Le véhicule lui-même est un camion comportant une cabine de conduite 1 et un châssis 2 supportant les divers éléments de l'installation de lavage.

On a pu dans la pratique utiliser un camion dont la longueur est inférieure à 6 mètres et la largeur hors tout d'environ 2 mètres.

Le camion comporte à sa partie arrière un caisson de lavage 3 muni à sa partie arrière d'une ouverture de chargement 4 dont le pourtour présente un joint d'étanchéïté périphérique 5.

On a illustré sur la figure 1 un conteneur C en position de lavage.

A l'intérieur du caisson sont disposées deux têtes rotatives 6 destinées au lavage de l'intérieur des conteneurs, chacune des têtes 6, dont une seule est visible sur le dessin étant montée à l'extrémité de l'un de deux bras parallèles 7 fixés à la partie inférieure du caisson 3.

En différents points de la paroi intérieure du caisson sont montées d'autres têtes rotatives destinées au lavage essentiellement des parois extérieures des conteneurs.

On trouve ainsi une tête supérieure 8, une tête frontale 9 une tête inférieure 10 et deux têtes latérales 11.

Une autre tête 12 est montée sur la porte de chargement désignée globalement par 13 et qui sera décrite plus en détail ci-après.

Dans le mode de réalisation envisagé les têtes 6 comportent chacune quatre buses permettant de diriger ainsi quatre jets.

Les autres têtes 8 à 12 sont du type à deux buses produisant ainsi deux jets de lavage.

La rotation des têtes 6 à quatre jets est assurée par la pression de l'eau; la rotation des têtes 8 à 12 à deux jets est assurée par un moteur pneumatique alimenté en air comprimé depuis un réservoir d'air comprimé 14, l'air comprimé étant fourni au réservoir 14 par un groupe compresseur entraîné par la prise de force du véhicule.

L'eau nécessaire au lavage est fournie aux têtes depuis un réservoir 15 par l'intermédiaire d'une pompe à piston haute pression, 16 (figure 5) entraînée par poulies et courroies à partir de la prise de force du véhicule.

Dans l'exemple de réalisation le réservoir d'eau est une cuve en acier inox d'une contenance de 2500 litres.

Comme cela a été indiqué plus haut, le ou les conteneurs sont introduits dans le caisson de lavage 3 en étant supportés par la porte 13 de fermeture de ce caisson.

Cette porte 13 présente la forme d'une benne comportant une paroi de fond 17, une paroi 18 sensiblement perpendiculaire à la paroi de fond et deux parois latérales 19 de section sensiblement triangulaire.

La porte en forme de caisson 13 est articulée en 20 à deux bras latéraux 21 susceptibles de pivoter par leur extrémité opposée autour d'un axe horizontal 22 sous l'action d'un mécanisme à vérins rotatifs 23 comportant de préférence deux vérins couplés.

Les vérins sont entraînés par une pompe à huile alimentée depuis un réservoir d'huile 24.

Sur la face inférieure de la paroi de fond 17 sont mis en place des patins 25 d'appui au sol.

Pour compenser les inégalités du sol et permettre en toutes circonstances une bonne application de la paroi de fond de la porte il est prévu un mécanisme à butées élastiques que l'on voit le mieux sur la figure 4. Ce mécanisme comprend des butées annulaires élastiques 26 portées par une pièce 27 solidaire de la porte 13 et entourant un coin 28 réalisé sur chacun des bras 21.

Sur la face supérieure de la paroi de fond 17 sont réalisés des rails de guidage 29 pour les roulettes des conteneurs des butées 30 étant prévues pour l'appui frontal des roulettes des conteneurs mis en place sur la porte de chargement en position basse comme illustré à la partie droite de la figure 1.

Pour immobiliser le ou les conteneurs sur la porte de chargement il est prévu selon l'invention deux potences télescopiques 31 comportant chacune un montant vertical 32 et une coulisse 33 actionnée par un vérin intégré, chaque potence comportant une traverse supérieure 34 munie de butées inférieures en élastomère 35.

Comme on le voit le mieux sur la figure 1 une fois le conteneur amené en position dans les rails de guidage 29 contre les butées 30 la ou les traverses supérieures 34 sont abaissées jusqu'à ce que les butées en élastomère 35 viennent en contact contre le rebord supérieur de la cuve du conteneur, le courvercle se trouvant en position d'ouverture.

Pour des conteneurs de grandes largeurs les deux potences 31 sont actionnées simultanément et elles le sont également lorsque l'on désire charger simultanément deux conteneurs de faible largeur, chacune des traverses 34 assurant ainsi le bridage à la partie supérieure de l'un des conteneurs.

Pour introduire le ou les conteneurs ainsi maintenus dans le caisson de lavage il suffit d'actionner le mécanisme à vérins rotatifs 23 pour amener la porte contre l'ouverture de chargement 4, après quoi l'on verrouille la porte sur le caisson à l'aide d'un mécanisme à vérin 36 (figure 2).

On alimente alors les têtes rotatives en eau sous pression assurant un lavage complet intérieur et extérieur du ou des conteneurs parfaitement immobilisés grâce aux potences 31 pendant la phase de lavage. Un fois le lavage terminé il suffit de déverrouiller la porte arrière et d'actionner à nouveau le mécanisme à vérins 23 pour ramener la porte en position basse après quoi l'on libère le ou les conteneurs des potences de bridage et on les dégage des rails en les faisant rouler vers l'arrière.

Les commandes de fonctionnement pour l'ouverture et la fermeture de la porte de chargement ainsi que pour le bridage et le déserrage des conteneurs, se trouvent avantageusement sur un pupitre de commande disposé à l'arrière du véhicule et manoeuvré par le personnel de service. Celui-ci dispose également d'un bouton d'arrêt d'urgence. Les autres commandes s'effectuent à partir d'un pupitre en cabine.

On va maintenant décrire en se référant plus particulièrement à la figure 5 un circuit possible de recyclage de l'eau de lavage.

L'eau sortant du caisson de lavage 3 à sa partie inférieure parvient dans un premier bac de décantation 36 où s'accumulent les gros détritus. Ce bac comporte à sa partie inférieure une trappe 37 dont l'ouverture et la fermeture sont commandées par un mécanisme 38 (figure 2) actionné par vérins et assurant un effet d'arcboute- ment en position de fermeture.

A la suite de bac 36 et séparé de celui-ci par une grille 39 se trouve un second bac de décantation 40 pour des détritus de dimensions moyennes. Ce bac 40 est séparé par une grille 41 d'un bac 42 formant réservoir d'eau décantée.

Un pompe de reprise 43 de cette eau sale décantée est prévue et est entraînée par un moteur pneumatique.

L'eau ayant traversé cette pompe 43 parvient à un séparateur 44 à effet centrifuge assurant le nettoyage par circulation d'eau, les déchets et de l'eau de circulation parvenant dans un bac à déchets solides 45 muni d'une trappe de nettoyage 46, le trop plein d'eau éta ramené par un conduit 47 dans le bac 42.

L'eau sortant du séparateur est amenée à un filtre autonettoyant 48 à nettoyage par air comprimé circulant à contrecourant, les déchets parvenant à un bac à détritus 49 muni d'une trappe de nettoyage 50.

Enfin l'eau sortant du filtre 48 est ramenée au réservoir 15 après être passée par un filtre conventionnel de sécurité, et le cas échéant une installation de chauffage (non représentée) comprenant une chaudière et un échangeur, réservoir 15 depuis lequel elle alimente les têtes de lavage grâce à la pompe à piston haute pression 16 comme décrit ci-dessus.

Bien que l'invention ait été décrite en liaison avec un mode de réalisation particulier il est bien évident qu'elle n'y est nullement limité et qu'on peut lui apporter de nombreuses variantes et modifications sans pour autant sortir ni de son cadre ni de son esprit tels que definis par les revendications.

## Revendications

1. Véhicule de lavage de conteneurs, notamment de conteneurs pour la collecte mécanisée d'ordures ménagères, du type comportant un réservoir d'eau (15), des têtes de lavage (6, 8-12) alimentées en liquide de lavage, notamment en eau sous pression, disposées dans un caisson de lavage (3) comportant à l'arrière du véhicule une ouverture (4) d'introduction de conteneurs (c), des moyens de chargement pour introduire les conteneurs à l'intérieur dudit caisson à travers ladite ouverture et des moyens pour fermer ladite ouverture, caractérisé par le fait que les moyens de chargement sont constitués par une structure (13) en forme de benne, faisant office de porte de fermeture de l'ouverture d'introduction (4) des conteneurs dans le caisson (3), que ladite porte est solidaire de deux bras latéraux (21) pivotant sous l'action d'un mécanisme à vérins rotatifs (23) monté à une extrémité desdits bras, ladite porte étant susceptible de pivoter entre une position basse dans laquelle sa paroi de fond (17) se trouve sensiblement horizontale au voisinage immédiat du sol et une position haute dans laquelle ladite porte s'applique en correspondance de forme sur le pourtour de l'ouverture de chargement du caisson de lavage, et que des moyens (29, 30, 34) sont prévus pour immobiliser les conteneurs sur ladite porte pendant les phases de chargement, de lavage et de déchargement des conteneurs.

2. Véhicule selon la revendication 1, caractérisé par le fait que ladite porte (13) est articulée sur lesdits bras (21) au voisinage de leur extrémité opposée à celle liée au mécanisme de pivotement.

3. Véhicule selon la revendication 1 ou 2, caractérisé par le fait que lesdits bras (21) comportent des moyens élastiques (26, 27, 28) pour compenser les inégalités du sol et permettre une application correcte de la paroi de fond (17) de la porte sur le sol.

4. Véhicule selon la revendication 3, caractérisé par le fait que lesdits moyens élastiques sont des butées élastiques (26) entourant un coin (28) disposé longitudinalement sur chacun desdits bras et s'élargissant en direction de l'articulation (22) de la porte sur lesdits bras.

5. Véhicule selon l'une quelconque des revendications précédentes, caractérisé par le fait que la paroi de fond (17) de la porte comporte sur sa face supérieure des rails de guidage (29) pour les roulettes des conteneurs et des butées d'extrémités (30) pour un appui frontal desdites roulettes.

6. Véhicule selon l'une quelconque des revendications précédentes caractérisé par le fait qu'il comprend deux potences télescopiques (31), actionnables simultanément ou séparément, comprenant chacune un montant (32) sensiblement perpendiculaire à la paroi de fond (17) de la porte de chargement comportant une coulisse (33) mobile sous l'action d'un vérin intégré et une traverse supérieure (34) parallèle à ladite paroi de fond et munie de butées inférieures élastiques (35) susceptibles de s'appliquer par le haut sur le conteneur positionné sur la porte de chargement en position ouverte au voisinage du sol.

7. Véhicule selon l'une quelconque des revendications précédentes, caractérisé par le fait qu'il comprend sur la face extérieure du caisson (3) un mécanisme de verrouillage (36) de la porte de chargement sur le caisson.

8. Véhicule selon l'une quelconque des revendications précédentes, caractérisé par le fait qu'il comporte un circuit de recyclage de l'eau de lavage (36,40,42,43,44,45,48).

9. Véhicule selon la revendication 8, caractérisé par le fait qu'il comporte dans ledit circuit des moyens de décantation et de filtration (36, 40,42,48) de l'eau de lavage.

10. Véhicule selon l'une quelconque des revendications précédentes, caractérisé par le fait qu'il comprend des moyens de chauffage de l'eau de lavage.

## Patentansprüche

1. Waschfahrzeug für Transportbehälter, insbesondere für Container für mechanisiertes Einsammeln von Haushaltsmüll, das einen Vorratsbehälter für Wasser (15), Waschköpfe (6, 8 bis 12), die mit einer Waschflüssigkeit, insbesondere Wasser unter Druck, gespeist und in einem Waschbehälter (3) angeordnet sind, der an der Rückseite des Fahrzeugs eine Öffnung (4) für das Einführen der Container (C) hat, Fördermittel für das Einbringen der Container in den Innenraum dieses Waschbehälters durch die genannte Öffnung und Mittel zum Verschließen der genannten Öffnung aufweist, dadurch gekennzeichnet, daß die Fördermittel durch eine greiferkübelförmige Vorrichtung (13) gebildet sind, die als abschließende Tür für die Öffnung (4) zum Einbringen der Container in den Waschbehälter (3) dient, daß diese Tür mit zwei seitlichen Armen

(21) verbunden ist, die unter der Wirkung eines Stellantriebs für Drehbewegungen (23), der an einem Endbereich dieser Arme angeordnet ist, verschwenkbar sind, daß die Tür zwischen einer tiefen Position, in der sich ihre untere Wand (17) im wesentlichen horizontal in unmittelbarer Nachbarschaft des Bodens befindet und einer hohen Position, in der die genannte Tür sich auf Grund ihrer Formgebung am Umfang der Beschickungsöffnung des Waschbehälters anlegt, verschwenkbar ist, und daß Mittel (29, 30, 34) für einen festen Halt der Container an der genannten Tür während der Phasen des Beladens, des Waschens und des Entladens der Container vorgesehen sind.

2. Fahrzeug nach Anspruch 1, dadurch gekennzeichnet, daß die genannte Tür (13) an den Armen (21) in Nachbarschaft desjenigen Endbereichs angelenkt ist, der dem mit dem Schwenkmechanismus verbundenen Endbereich gegenüberliegt.

3. Fahrzeug nach Anspruch 1 oder 2, dadurch gekennzeichnet, daß die genannten Arme (21) elastische Mittel (26, 27, 28) für den Ausgleich von Unebenheiten des Bodens und für eine korrekte Auflage der unteren Wand (17) der Tür auf den Boden aufweisen.

4. Fahrzeug nach Anspruch 3, dadurch gekennzeichnet, daß die genannten elastischen Mittel elastische Anschläge (26) sind, die einen Keil (28) umgeben, der in Längsrichtung an jedem der Arme angeordnet ist und sich in Richtung der Gelenkverbindung (22) der Tür an den genannten Armen verbreitert.

5. Fahrzeug nach einem beliebigen der vorhergehenden Ansprüche, dadurch gekennzeichnet, daß die untere Wand (17) der Tür auf ihrer Oberseite Führungsschienen (29) für Rollen des Containers und Endanschläge (30) für einen Frontalanschlag dieser Rollen aufweist.

6. Fahrzeug nach einem beliebigen der vorhergehenden Ansprüche, dadurch gekennzeichnet, daß es zwei Teleskopstützen (31) aufweist, die gemeinsam oder separat betätigbar sind und von denen jede eine Stütze (32) hat, die im wesentlichen rechtwinklig zur unteren Wand (17) der Beschickungstür verläuft und die ein unter der Wirkung eines integrierten Zylinders bewegliches Teil (33) aufweist sowie eine obere Traverse (34) aufweist, die parallel zur genannten unteren Wand ist und mit unteren, elastischen Anschlägen (35) versehen ist, die sich von oben an den auf der Beschickungstür befindlichen Container auflegen können, wenn die Tür in Nähe des Bodens sich in Öffnungsstellung befindet.

7. Fahrzeug nach einem beliebigen der vorhergehenden Patentansprüche, dadurch gekennzeichnet, daß es auf der Außenfläche des Waschbehälters (3) eine Vorrichtung für die Verriegelung (36) für die Beschickungstür auf dem Waschbehälter aufweist.

8. Fahrzeug nach einem beliebigen der vorhergehenden Patentansprüche, dadurch gekennzeichnet, daß es einen Kreislauf für Wiederaufbereitung von Waschwasser (36, 40, 42, 43, 44, 45,48) aufweist.

9. Fahrzeug nach Anspruch 8, dadurch gekennzeichnet, daß der genannte Kreislauf Mittel für eine Klärung und Filtrierung (36, 40, 42, 48) des Waschwassers aufweist.

10. Fahrzeug nach einem beliebigen der vorhergehenden Ansprüche, dadurch gekennzeichnet, daß es Heizmittel für das Waschwasser aufweist.

## Claims

1. Vehicle for washing containers, particularly containers for the mechanized collection of hosehold refuse, of the type having a water tank (15), washing heads (6, 8-12) supplied with washing liquid, particularly pressurized water, arranged in a washing chamber (3) having at the rear of the vehicle an opening (4) for the introduction of containers (C), loading means for introducing the contrainers into sand chamber through sand opening and means for closing said opening, characterized in that the loading means are constituted by a skiplike structure (13), which serves as a door for closing the opening (4) for introducing the containers into the chamber (3), that said door is integral with two side arms (21) pivoting under the action of a rotary jack mechanism (23) mounted at one end of said arm, said door being able to pivot between a bottom position in which its space wall (17) is substantially horizontal in the immediate vicinity of the ground and a top position in which said door is applied in shape correspondence to the circumference of the washing chamber loading opening and that means (29, 30, 34) are provided for immobilizing the containers on said door during the container loading, washing and unloading phases.

2. Vehicle according to claim 1, characterized in that the door (13) is articulated on said arms (21) in the vicinity of the end thereof opposite to that connected to the pivoting mechanism.

3. Vehicle according to claims 1 or 2, characterized in that the arms (21) have elastic means (26, 27, 28) for compensating the ground unevennesses and for permitting a correct application of the base wall (17) on the door on the ground.

4. Vehicle according to claim 3, characterized in that the elastic means are elastic stops (26) surrounding a wedge (28) disposed in longitudinal manner on each of said arms and widening in the direction of the articulation (22) of the door on said arms.

5. Vehicle according to any one of the preceding claims, characterized in that the base wall (17) of the door has on its upper face guide rails (29) for the container runners, and the end stops (30) for a frontal bearing on said runners.

6. Vehicle according to any one of the preceding claims, characterized in that it comprises two telescopic beams (31), which can be actuated simultaneously or separately each comprising a post (32) substantially perpendicular to the base wall (17) of the loading wall having a slide (33) moving under the action of an integrated jack and an upper cross-member (34) parallel to said base wall and provided with lower elastic stops (35), which can be applied from the top on the container positioned on the loading door in the open position in the vicinity of the ground.

7. Vehicle according to any one of the preceding claims, characterized in that the outer face of the chamber (3) has a mechanism (36) for locking the loading door on said chamber. 8. Vehicle according to any one of the preceding claims, characterized in that it has a recycling circuit for the washing water (36, 40, 42, 43, 45, 48).

9. Vehicle according to claim 8, characterized in that within the said circuit it comprises decanting and filtering means (36, 40, 42, 48) for the washing water.

10. Vehicle according to any one of the preceding claims, characterized in that it comprises washing water heating means.
